# EUROPÄISCHE PATENTSCHRIFT

(11) **EP 0 043 908 B1**
(45) Veröffentlichungstag und Bekanntmachung des Hinweises auf die Patenterteilung: **25.04.1984**
(21) Anmeldenummer: 81104123.5
(22) Anmeldetag: 29.05.1981
(51) Int. Cl.: F23D 11/10, F02C 7/22

(54) **Zerstäuberdüse für kontinuierliche Brennstoffeinspritzung**
Spray nozzle for continuous fuel injection
Injecteur pour injection continue de carburant

(30) Priorität: 16.07.1980 DE 3026832
(43) Veröffentlichungstag der Anmeldung: 20.01.1982
(73) Patentinhaber: Klöckner-Humboldt-Deutz Aktiengesellschaft, 51149 Köln (DE)
(72) Erfinder: Collin, Karl-Heinz, Dipl.-Ing., D-6393 Wehrheim 2 (DE)

## Beschreibung

Die Erfindung betrifft eine Zerstäuberdüse für kontinuierliche Brennstoffeinspritzung, vorzugsweise in Brennkammern von Gasturbinen, mit einem zentralen Düsenkörper zur Brennstoffzuführung und mit einer dazu konzentrischen Anordnung zur ringförmigen Luftzuführung.

Es ist eine Zerstäuberdüse der genannten Gattung bekannt, bei der die vom Verdichter kommende Luft in einer Düse ringförmig konzentrisch zum Düsenkörper geführt wird und in der Umgebung der Düsenöffnung eine Drallvorrichtung eine Verbesserung der Zerstäubung bewirken soll (DE-A-1 501 934). Da die Luft und der Brennstoff sich im wesentlichen gleichsinnig bewegen, findet eine Verwirbelung von Brennstoff und Luft allenfalls in einer Randzone des Brennstoffstrahles statt. Die Drallvorrichtung erzeugt einen Druckverlust, ohne die beabsichtigte Wirkung zu erzielen.

Aus der GB-A-1 478 394 ist eine Brennstoffeinspritzvorrichtung bekannt, bei der zur Brennstoffzuführung ein mit Drallschaufeln versehener Düsenkörper und zur Kraftstoffzerstäubung mehrere Luftzuführungseinrichtungen vorgesehen sind, die teilweise verschiedenartig ausgerichtete Drallschaufeln zur Erzeugung von gegensinnig orientierten Luftwirbeln aufweisen. Diese Brennstoffeinspritzvorrichtung erfordert somit einen beträchtlichen Bauaufwand und darüber hinaus erhebliche Förderleistungen zur Kraftstoffzerstäubung, die in vielen Einsatzfällen nur unter erschwerten Bedingungen zur Verfügung gestellt werden können.

Der Erfindung liegt die Aufgabe zugrunde, eine einfache Zerstäuberdüse für die kontinuierliche Brennstoffeinspritzung vorzulegen, die ohne bewegliche Teile auskommt und bei geringer Luftzugabe einen hohen Grad der Zerstäubung sicherstellt. Diese Aufgabe wird erfindungsgemäß dadurch gelöst, daß der Düsenkörper als Brennstoffzuführung eine koaxiale, offene Düsenbohrung aufweist, die einem Innenraum zugeordnet ist, der durch Druckausgleichsöffnungen mit der Brennkammer in Verbindung steht, daß die Anordnung zur Luftzuführung aus einem mit einem Lufteinlaß und einem innenliegenden Ringspalt versehenen Ringkörper besteht, der derart angeordnet ist, daß der Ringspalt in Einspritzrichtung hinter der Düsenbohrung und dem Innenraum vorgesehen ist und die Luftzuführung aus dem Ringspalt in einer senkrechten Ebene zur Längsachse der Düsenbohrung radialsymmetrisch nach innen gerichtet erfolgt.

Die Zerstäubung eines Kraftstoffstrahles beruht im wesentlichen auf der Störung der Oberflächenspannungen des Flüssigkeitszylinders, der sich nach dem Verlassen des Strahles aus der Düsenbohrung bildet. Benutzt man zur Störung der Oberflächenspannung einen Luftstrahl, der erfindungsgemäß aus einem um den freien Brennstoffstrahl angeordneten Ringspalt austritt, so daß die Luft den Brennstoffstrahl in einer senkrechten Ebene radialsymmetrisch trifft, so genügen geringe Luftmengen und ein geringer Luftdruck und damit eine geringe Luftförderleistung zur Zerstäubung einer bestimmten Brennstoffmenge. Ein wesentliches Merkmal dieser Zerstäuberdüse besteht darin, daß der Brennstoffstrahl in einen Raum eintritt, der den gleichen Druck aufweist wie der Raum, in den der Brennstoffnebel gefördert wird. Hierzu sind die erfindungsgemäßen Druckausgleichsleitungen vorgesehen, durch die die zur Zerstäubung notwendige Luftförderleistung deutlich herabgesetzt werden kann. Während bekannte Ausführungen 10 bis 25 an Förderleistung zur Brennstoffzerstäubung benötigen, kommt die erfindungsgemäß ausgebildete Einspritzdüse mit etwa 0,5 bis 3,0 aus. Die Zerstäubung der Flüssigkeit ist so fein, daß ein Flüssigkeitsnebel entsteht, dessen Ausbreitung von der zugeführten Luft vorgenommen wird. Die Führung der Luft und nicht die Richtung der Brennstoffzuführung ergibt somit den Spraywinkel.

In einer besonderen erfindungsgemäßen Ausführung ist die Zerstäuberdüse zusammengesetzt aus einem einzelnen Düsenkörper der zentralen Düsenbohrung und einem besonderen Ringkörper mit einer Ringdüse. Durch an dem einen oder anderen Teil fest angeordnete oder durch zwischengelegte Distanzstücke werden beim Verbinden mittels Schrauben oder Nieten Druckausgleichsöffnungen zwischen den beiden Teilen durch die Spalte zwischen den Distanzstücken gebildet. Die Luftzuführung erfolgt in besonderer erfindungsgemäßer Ausgestaltung durch eine Ringdüse, die mit einem verengten Spalt einen scharfen Strahl erzeugt. Hierdurch kann die zerstäubende Wirkung weiter erhöht werden.

Wird die Einspritzdüse in Kombination mit Verdampferrohren, wie sie an Gasturbinen-Ringbrennkammern verwendet werden, eingesetzt, so ist die Erzeugung eines Brennstoffnebels nur in der Startphase erforderlich. In allen anderen Triebwerksbetriebszuständen arbeitet die Düse dadurch als einfaches Spritzrohr, so daß die Luftzuführung erfindungsgemäß abgeschaltet wird. Die Brennstoffverdampfung wird dann ausschließlich von den erhitzten Verdampfungsrohren übernommen.

Die Abbildung zeigt einen Schnitt durch eine erfindungsgemäße Zerstäuberdüse. Hierin sind der Düsenkörper 1 mit der zentralen Düsenbohrung 2 sowie ein Ringkörper 3 mit dem Ringspalt 4 durch Schrauben 5 miteinander verbunden. Zwischen Düsenkörper 1 und Ringkörper 3 sind Distanzstücke 6 in Form von Unterlegscheiben angeordnet, durch die die Druckausgleichsöffnungen 7 erzeugt werden. Der Ringkörper 3 weist einen inneren Ringraum 8 auf, in den eine Luftzuführungsleitung 9 einmündet. Die Druckausgleichsöffnungen 7 stellen die Verbindung von einem zwischen Düsenbohrung 2 und Ringspalt 4 gelegenen Innenraum 11 und dem außerhalb des Ringkörpers 3 liegenden Umgebungsraum 10, d. h. der Brennkammer einer Gasturbine, dar.

## Patentansprüche

1. Zerstäuberdüse für kontinuierliche Brennstoffeinspritzung, vorzugsweise in Brennkammern von Gasturbinen, mit einem zentralen Düsenkörper (1) zur Brennstoffzuführung und mit einer dazu konzentrischen Anordnung zur ringförmigen Luftzuführung, dadurch gekennzeichnet, daß der Düsenkörper (1) als Brennstoffzuführung eine koaxiale, offene Düsenbohrung (2) aufweist, die einem Innenraum (11) zugeordnet ist, der durch Druckausgleichsöffnungen (7) mit der Brennkammer (10) in Verbindung steht, daß die Anordnung zur Luftzuführung aus einem mit einem Lufteinlaß (9) und einem innenliegenden Ringspalt (4) versehenen Ringkörper (3) besteht, der derart angeordnet ist, daß der Ringspalt (4) in Einspritzrichtung hinter der Düsenbohrung (2) und dem Innenraum (11) vorgesehen ist und die Luftzuführung aus dem Ringspalt (4) in einer senkrechten Ebene zur Längsachse der Düsenbohrung (2) radialsymmetrisch nach innen gerichtet erfolgt.

2. Zerstäuberdüse nach Anspruch 1, dadurch gekennzeichnet, daß der Ringspalt (4) einen gegenüber einem Ringraum (8) im Ringkörper (3) verengten Querschnitt aufweist, wobei eine Ringdüse gebildet wird.

3. Zerstäuberdüse nach einem der Ansprüche 1 oder 2, dadurch gekennzeichnet, daß der Ringkörper (3) und der Düsenkörper (1) trennbar miteinander verbunden sind, wobei mehrere Distanzstücke (6) dazwischenliegende Druckausgleichsöffnungen (7) ausbilden.

4. Zerstäuberdüse nach einem der Ansprüche 1 bis 3 mit einem nachgeschalteten Verdampferrohr in der Brennkammer, dadurch gekennzeichnet, daß die Düse zur Einspritzung eines glatten Strahles in das Verdampferrohr eine Absperreinrichtung in einer mit dem Ringraum (8) im Ringkörper (3) verbundenen Luftzuführungsleitung (9) aufweist, wobei eine Luftabschaltung nach Erreichen der Brennkammerbetriebstemperatur erfolgt.

## Claims

1. An atomiser nozzle for the continuous injection of fuel, especially in the combustion chambers of gas turbines, comprising a central nozzle body (1) for supplying fuel and, concentric therewith, an arrangement for supplying air in annular form, characterised in that the nozzle body (1) comprises, as a fuel supply means, a coaxial oben bore (2) which is associated with a cavity (11) communicating with the combustion chamber (10) by way of pressure-equalisation openings (7), and that the arrangement for the supply of air comprises an annular body (3) which is provided with an air inlet (9) and an inwardly-disposed annular gap (4) and which is so arranged that the annular gap (4) is provided to the rear of the nozzle bore (2) and the cavity (11) in the direction of injection, and the air is supplied from the annular gap (4) in radial symmetry and inwardly in a plane at right angles to the longitudinal axis of the nozzle bore (2).

2. An atomiser nozzle according to Claim 1, characterised in that the annular gap (4) has a cross-section which is narrower than an annular chamber (8) in the annular body (3) so that an annular nozzle is formed.

3. An atomiser nozzle according to Claim 1 or Claim 2, characterised in that the annular body (3) and the nozzle body (1) are detachably interconnected, and a plurality of distance pieces (6) form pressure-equalisation openings (7) between them.

4. An atomiser nozzle according to any one of Claims 1 to 3 having a downstream carburetter pipe in the combustion chamber, characterised in that the nozzle for injecting a flat jet into the carburetter pipe has a cut-off device in an air-supply pipe (9) connected to the annular chamber (8) in the annular body (3), air thereby being cut off after the operating temperature of the combustion chamber has been reached.

## Revendications

1. Injecteur ou buse de pulvérisation pour injection en continu de carburant, notamment dans des chambres de combustion de turbines à gaz, comprenant un corps de buse central (1) pour l'amenée de carburant, et un dispositif qui lui est concentrique, pour une amenée d'air sous forme annulaire, buse caractérisée en ce que le corps de buse (1) présente, pour l'amenée de carburant un alésage coaxial ouvert (2) qui est en communication avec la chambre de combustion (10) à travers des orifices d'égalisation de pression (7), l'amenée d'air consistant en un orifice d'entrée d'air (9) et un corps annulaire (3) pourvu d'une fente annulaire (4) disposée à l'intérieur, ce corps annulaire étant disposé de telle manière que la fente annulaire (4) soit prévue, en direction de l'injection, derrière l'alésage de buse (2) et la chambre intérieure (11), l'amenée d'air sortant de la fente annulaire (4) étant dirigée symétrique radialement, vers l'intérieur, dans un plan perpendiculaire à l'axe longitudinal de l'alésage de la buse (2).

2. Buse de pulvérisation suivant la revendication 1, caractérisé en ce que la fente annulaire (4) présente une section transversale rétrécie par rapport à une chambre annulaire (8) dans le corps annulaire (3) de manière à former une buse annulaire.

3. Buse de pulvérisation suivant l'une des revendications 1 ou 2, caractérisée en ce que le corps annulaire (3) et le corps de buse (1) sont réunis entre eux de manière séparable, plusieurs pièces d'espacement (6) étant prévues entre ces corps pour former des orifices d'égalisation de pression (7).

4. Buse de pulvérisation suivant l'une quelconque des revendications 1 à 3, avec un tuyau de vaporisation monté à la suite dans la chambre de combustion, buse caractérisée en ce que, pour l'injection d'un jet de carburant lisse dans le tuyau de vaporisation, elle est pourvue d'une conduite d'amenée d'air (9) reliée à la chambre annulaire (8) dans le corps annulaire (3), cette arrivée d'air étant supprimée une fois atteinte la température de régime de fonctionnement dans la chambre de combustion.
